# FASCICULE DE BREVET EUROPEEN

(11) **EP 2 184 148 B1**
(45) Date de publication et mention de la délivrance du brevet: **17.10.2012**
(21) Numéro de dépôt: 08168492.0
(22) Date de dépôt: 06.11.2008
(51) Int. Cl.: B28B 23/00, B29C 37/00, C02F 3/12

(54) **Cuve compartimentée**
In verschiedene Unterbereiche unterteilter Bottich
Compartmentalised tank

(43) Date de publication de la demande: 12.05.2010
(73) Titulaire: EPUR S.A., 4460 Grace-Hollogne (BE)
(72) Inventeur: Hartenstein, Marcel, 4122 Plainevaux (BE)
(74) Mandataire: Office Freylinger

(56) Documents cités:
- EP-A- 1 719 738
- WO-A-97/00833
- DE-U1- 29 805 419
- FR-A- 1 599 210
- GB-A- 2 389 086
- US-B1- 6 651 949

## Description

### Domaine technique

La présente invention concerne une méthode de compartimentation pour cuves et des cuves compartimentées utilisées notamment dans le domaine des stations d'épuration.

### Etat de la technique

L'épuration des eaux domestiques peut être réalisée grâce à des stations d'épuration qui comprennent généralement plusieurs cuves ou compartiments. L'eau passe successivement par les compartiments intégrant chacun une fonction différente, par exemple le dégraissage des eaux, la dégradation microbiologique, la décantation, etc.

Les stations d'épuration sont généralement fabriquées au départ d'une cuve en béton ou en matière synthétique standard du marché qui est adaptée en y installant d'abord chacune des cloisons en béton ou en matière synthétique séparant les différents compartiments. Les différentes cloisons doivent ensuite être fixées dans la cuve et la pose de joints s'impose afin d'obtenir une étanchéité entre les différents compartiments. Un exemple de cuves de ce type est décrit dans EP 1 719 738 A1. Cette étanchéité est d'autant plus importante que les pressions différentielles s'exerçant sur les cloisons sont élevées.

Cette réalisation de station d'épuration est relativement longue car l'opérateur doit d'abord verrouiller les différentes cloisons dans la cuve, et une fois fixés procéder à la pose de joints. Par ailleurs, l'opérateur s'expose à des risques lorsqu'il entre dans la cuve pour fixer les cloisons, car les cloisons peuvent se renverser sur lui, ce qui est d'autant plus dangereux s'il s'agit de cloisons lourdes (en béton par exemple).

Pour éviter ce risque, on pourrait envisager d'insérer les cloisons dans des rainures en forme de U se trouvant dans la paroi de la cuve. Néanmoins, il s'est avéré qu'une telle configuration n'est pas suffisamment étanche en raison des tolérances de fabrication qui sont à considérer, et la pose de joints reste donc toujours nécessaire.

Ces inconvénients pourraient être surmontés en moulant des cuves compartimentées d'une seule pièce, les cuves et les cloisons de compartimentation étant ainsi formées d'un seul matériau. Un exemple de ce type de cuves est décrit dans WO 97/00833 A1. Elles pourraient être transportées telles quelles chez le client, nécessitant éventuellement l'installation d'éléments supplémentaires, comme par exemple une cassette réacteur biologique. Avec ce type de cuves, les formes qu'on peut donner à la cuve sont cependant limitées par la technique de moulage. De même, il n'est pas facile par exemple de positionner des orifices au milieu d'une cloison. Il faudrait donc effectuer des opérations supplémentaires, par exemple des perçages, où l'opérateur doit descendre dans la cuve après le moulage. Dans le cas du béton, il est alors conseillé d'attendre la prise suffisante du béton de la cuve moulé afin de ne pas endommager la cuve encore fraîche ce qui rallonge le temps de fabrication. Néanmoins, l'inconvénient majeur reste le poids de ces cuves compartimentées, notamment si elles sont moulées en béton ou d'autres matériaux lourds. En effet, leur poids augmente rapidement avec le nombre de cloisons prévues, l'installation de telles cuves nécessite donc des engins lourds de chantier, ce qui n'est pas toujours souhaitable, ni possible.

### Objet de l'invention

L'objet de la présente invention est par conséquent de proposer une cuve compartimentée avec un poids plus réduit, tout en étant étanche. De plus, l'équipement de ces cuves pour les transformer en station d'épuration devrait être facile et rapide, avec le moins de risques d'accidents pour l'opérateur.

### Description générale de l'invention

Afin de résoudre le problème mentionné ci-dessus, la présente invention concerne une cuve moulée compartimentée ayant un fond et des parois périphériques. Cette cuve comprend par ailleurs une ou plusieurs cloisons en matériau fin et/ou léger dont les bords sont scellés par moulage dans la paroi et le fond de la cuve, de manière à obtenir une étanchéité parfaite entre les compartiments. Le fond et la paroi périphérique sont en béton et/ou en fibrociment et la/les cloison(s) en matériau fin et/ou léger sont fabriquée(s) en acier inoxydable et/ou en une matière synthétique imputrescible.

L'invention présente trois avantages majeurs : le premier est de disposer d'une cuve compartimentée, dont les bords des cloisons sont enchâssés dans la cuve lors du moulage, de sorte à obtenir une étanchéité quasi parfaite, aussi bien entre la paroi de la cuve et les cloisons qu'entre le fond de la cuve et les cloisons.

Le deuxième avantage, tout aussi important, est que l'invention de par le scellage par moulage permet d'utiliser des cloisons plus fines, ce qui réduit considérablement le poids des cuves compartimentées et par conséquent les coûts de transport et d'installation.

Troisièmement, l'insertion de cloisons directement lors du moulage ne rallonge pas significativement la fabrication de la cuve, mais rendent superflu leur montage ultérieur en atelier ou chez le client. En effet, comme la cuve est moulée avec les cloisons insérées, il en résulte une cuve compartimentée plus légère et prête à l'emploi qui peut être livrée directement chez le client par le fabricant de cuve. L'utilisation de moyens de fixation et la descente d'opérateurs dans la cuve pour assurer la fixation sont donc également superflues, améliorant ainsi la sécurité.

Finalement, l'intérêt de l'invention réside dans la simplicité et la rapidité du montage, ce qui est évidemment intéressant d'un point de vue économique.

Les cuves compartimentées, c'est-à-dire la paroi périphérique et le fond, sont moulées en béton et/ou en fibrociment. Par ailleurs, si nécessaire, des additifs appropriés peuvent être ajoutés comme par exemple des composés rigidifiants, des fibres, des accélérateurs de prise, des hydrofuges, des résines polymères ou des combinaisons de ceux-ci.

Comme indiqué, afin de remédier au problème de poids des cuves compartimentées, les cloisons utilisées sont des cloisons légères par comparaison à des parois en béton. Pour cela, elles sont faites en matériau fin et/ou léger, c'est-à-dire elles peuvent être fabriquées en un matériau relativement lourd, mais présentant alors une épaisseur réduite (et formant donc des cloisons légères), comme par exemple des cloisons en acier inoxydable, ou alors le matériau utilisé est fin et léger, comme par exemple, les matières synthétiques imputrescibles, telles que le PVC, le polyéthylène haute densité, le polyéthylène, le polyester, le polypropylène, le nylon, voire tout autre matériau adapté. On peut également utiliser des matériaux moussés qui sont légers, mais qui présentent alors généralement une épaisseur plus importante. Toutes les combinaisons de ces matériaux sont également possibles. L'épaisseur du matériau utilisé dépend évidemment du matériau utilisé et des contraintes prévues, néanmoins elle se situera normalement entre 1 mm et 3 cm, de préférence entre 2 mm et 2 cm.

Le poids plus réduit d'une telle cuve facilite donc son transport et son installation chez le client. En effet, en pratique on peut atteindre un gain de poids important, par exemple de l'ordre de plusieurs centaines de kilogrammes pour une cuve d'épuration standard, ce gain de poids dépendant évidemment de la taille de la cuve compartimentée et du nombre de compartiments prévus.

En prévoyant des moyens de rigidification appropriés, comme par exemple des cannelures, des rainures etc., il est par ailleurs possible de réduire davantage le poids de la cuve car ces moyens permettent d'utiliser des cloisons encore plus fines ou en matériau encore plus léger.

Cette réduction de poids permet au final un maniement plus facile des cuves compartimentées et on peut ainsi par exemple s'affranchir de gros engins de chantier pour installer la cuve chez le client.

Les cloisons en matériau fin selon l'invention peuvent prendre tout forme appropriée à l'usage comme par exemple droit, incurvé, ondulé etc. Les bords des cloisons peuvent être en continuité avec le reste de la cloison, c'est à dire avoir une forme (ou section) sensiblement identique au reste de la cloison. Ainsi, on peut utiliser par exemple une cloison sensiblement droite dont les bords sont également sensiblement droits (bords francs). Néanmoins, les bords peuvent prendre toute autre forme appropriée à l'usage. Lorsque les pressions existantes de part et d'autre des compartiments sont similaires, c'est-à-dire la pression différentielle est faible, des cloisons en matériau fin avec des bords droits par exemple sont assez rigides pour garantir une étanchéité parfaite.

On entend par étanchéité parfaite ou quasi parfaite, une étanchéité entre les cloisons et la paroi de la cuve qui est suffisante pour que le liquide contenu d'un compartiment ne s'écoule pas de manière significative entre les cloisons et le fond ou la paroi de la cuve, et ceci tant en présence de pressions différentielles faibles (p.ex. même niveau de liquide dans les compartiments), tout comme en présence de pressions différentielles élevées (qui peuvent déjà se produire par exemple leur de la vidange ou du remplissage d'un compartiment). Il est clair que cette configuration n'exclue pas le passage de liquides à travers des trous, entailles, orifices etc. spécialement conçus à cet effet et pour l'utilisation visée, comme par exemple en cas de station d'épuration.
Au cas où des pressions différentielles importantes s'exerceraient sur les cloisons, une cloison, comme par exemple une cloison droite à bord droit scellé dans la cuve pourrait se bomber, se déboîter et ainsi ne plus assurer l'étanchéité entre les compartiments. En effet, les cuves compartimentées selon l'invention présentent en général une incompatibilité chimique entre le matériau utilisé pour le moulage de la cuve et celui de la cloison, de sorte à ce qu'il n'y a généralement pas de liaison chimique suffisante entre les deux matériaux, contrairement aux cuves compartimentées moulées en une seule pièce avec un matériau identique.

Par conséquent, pour éviter une éventuelle dislocation de cloison(s) en cas de pressions élevées, un mode avantageux de la présente invention propose d'utiliser des cloisons dont les bords scellés dans la cuve présentent un ou plusieurs moyens d'ancrage ou de blocage mécanique. Ces moyens d'ancrage peuvent être disposés de manière régulière ou non, c'est à dire ils peuvent se trouver sur tout le pourtour utile de la cloison scellée dans la cuve, ou bien sur une partie seulement.

On entend par moyen d'ancrage tout moyen ou outil permettant de bloquer la cloison dans la paroi et le fond de la cuve, c'est-à-dire effectuer un blocage mécanique qui résiste à des forces même élevées et empêche ainsi une dislocation ou arrachement du bord de la cloison hors de la paroi et/ou du fond de la cuve. Ces forces proviennent par exemple de différences de pressions existant par exemple lors du remplissage ou de la vidange, où un des compartiments peut être rempli de liquide, alors que l'autre est encore/déjà vide.

Avantageusement les bords scellés par moulage présentent donc des moyens d'ancrage sous forme de profils de scellement en forme de queue d'aronde, en forme de poire, en forme de T, etc. Les bords à ancrage peuvent être présents de façon régulière sur l'entièreté du bord ou bien ils peuvent par exemple seulement être placés aux endroits subissant d'importantes forces et nécessitant donc une plus forte accroche, par exemple sur la partie supérieure de la cloison.

Le blocage peut également être obtenu par la fixation d'accessoires sur/dans les bords de la cloison, comme par exemple des tiges fixées à la cloison qui lors du moulage sont intégrés et la paroi et/ou le fond de la cuve.

Différents moyens d'ancrage peuvent évidemment être prévus en combinaison sur un même bord et/ou sur une même cloison.

L'homme du métier est conscient qu'il faut adapter la profondeur de scellement des bords des cloisons dans la paroi et/ou le fond de la cuve en fonction de l'utilisation visée. L'épaisseur de la paroi et du fond de la cuve et des cloisons dépendra notamment de la nature du matériau utilisé et de la rigidité de la compartimentation souhaitée ou nécessaire. L'homme du métier déterminera facilement par ailleurs à quelle profondeur il faut sceller le bord de la cloison pour arriver à un scellement efficace sans pour autant fragiliser la cuve. Ainsi en pratique, la largeur du bord scellé, c'est-à-dire la profondeur à laquelle la cloison est scellée dans la paroi et/ou le fond de la cuve est de l'ordre d'un à plusieurs centimètres, en général de 2 à 5 cm.

Il est clair qu'en principe, le scellage des bords des cloisons dans la paroi et/ou le fond de la cuve selon l'invention réduit a priori l'épaisseur efficace de la paroi et/ou du fond à l'endroit du scellage.

Au cas où cet aspect serait critique, un mode particulier de réalisation de la présente invention prévoit le moulage de surépaisseurs sur la face intérieure de la paroi et/ou du fond de la cuve, aux endroits où les bords des cloisons en matériau fin sont scellés par moulage. Par ailleurs, l'homme du métier peut également ajouter des surépaisseurs du côté extérieur du fond de la cuve et/ou de la paroi si nécessaire.

Un autre moyen d'obtenir un effet d'ancrage et de blocage mécanique qui permet en même temps de diminuer l'effet de réduction de l'épaisseur efficace aux endroits de scellage peut être obtenu par exemple par la réalisation de perforations ou de trous sur les bords latéraux des cloisons. Ces perforations ou trous se remplissent lors du moulage de la cuve et forment ainsi un ancrage tout en augmentant l'épaisseur efficace de la paroi ou du fond à l'endroit de scellement des cloisons. La taille, la forme et le nombre de ces trous n'est en principe pas critique, mais est en général déterminé en partie par le matériau utilisé pour la cloison et/ou pour le moulage de la cuve.

Il est clair que ces différents éléments et mesures d'ancrage, de rigidification et d'augmentation de l'épaisseur efficace de la paroi et/ou du fond peuvent être combinés si cela est jugé utile.

Dans un mode de réalisation particulier, la/les cloison(s) à sceller dans la cuve est (sont) choisie(s) parmi les cloisons simples, complexes et/ou intégrées.

Une cloison en matériau fin dans le sens de la présente invention est, dans son mode de réalisation le plus élémentaire, une cloison simple présentant deux bords latéraux et un bord horizontal inférieur, ces bords étant en continuité.

Dans une autre variante avantageuse de l'invention, la cloison peut également former une cloison dite intégrée. On entend par cloison intégrée une cloison qui intègre au moins un compartiment. Cette cloison intégrée présente de plus un fond et ce fond portant le bord horizontal inférieur qui est scellé dans le fond de la cuve. Ainsi la cloison intégrée, tout comme la cloison simple, présente des bords en continuité. L'avantage de la cloison intégrée réside dans le fait qu'on obtient au moins trois compartimentations avec le scellement d'une seule cloison. De plus, la cloison n'est scellée qu'en deux endroits dans la paroi (en plus du scellement dans le fond), ce qui a l'avantage éventuel de fragiliser moins la cuve. La cloison intégrée peut en outre intégrer plus d'un compartiment, ces compartiments pouvant prendre diverses formes par exemple rectangulaire, triangulaire etc., l'essentiel étant que le moulage de la cuve compartimentée soit réalisable. Comme pour la cloison simple, le matériau utilisé pour la cloison intégré présente une épaisseur réduite par comparaison par exemple au béton.

Dans une autre variante avantageuse de l'invention, la cloison peut être une cloison dite complexe, c'est à dire présentant plus de deux bords latéraux, par exemple une cloison dont la base est en forme de croix, d'étoile etc. Cette cloison complexe présente par ailleurs un fond, ce fond portant le bord de scellement qui va être sertie dans le fond de la cuve. L'avantage de la cloison complexe est que l'on obtient au moins trois compartiments avec une seule cloison. De plus, cette cloison complexe peut être assemblée au préalable en atelier et évite de devoir assembler diverses cloisons simples afin d'obtenir un cloisonnement complexe au sein de la cuve. Il est clair qu'une cuve peut accueillir les différents types de cloisons (simple, complexe et intégré).

Les cloisons peuvent par ailleurs présenter des entailles, incisons, orifices, trous ou toute autre forme appropriée, afin de permettre par exemple l'écoulement de liquide à travers les différents compartiments ou l'aération.

La cloison peut être droite, mais l'homme du métier peut évidemment l'adapter selon l'utilisation de la cuve pour lui donner diverses formes par exemple une forme incurvée, ondulée, etc. et la cloison peut également être renforcée par des rainures, cannelures ou tout autre moyen de renforcement adapté. Il est également possible d'augmenter la rigidité de la cuve compartimentée par des moyens connus, par exemple par l'application de cannelures et d'autres structures, par le montage de profilés de renforcement, etc.

L'invention permet ainsi de disposer de cloisons scellées dans la cuve, c'est-à-dire étanches mais également verrouillées en position. De cette façon, la cuve compartimentée moulée peut, une fois démoulé et le béton suffisamment durci, être livré directement chez le client, la fixation de cloisons ou la pose de joints étant superflues.

Dans un mode de réalisation avantageux de l'invention, la cloison complexe et/ou la cloison intégrée forment une cassette, c'est-à-dire un module pré-équipé pour la réalisation de fonctions particulières dans un compartiment. Il peut par exemple s'agir d'une cassette réacteur biologique formant un compartiment pour la dégradation biologique, composé par exemple d'une cloison complexe ou intégrée telle que décrite ci-dessus, équipée d'un support pour micro-organismes, d'un système d'aération et/ou d'un système de bullage. La cassette peut également former une cassette de décantation formant un compartiment pour la décantation, composé d'une des cloisons décrites ci-dessus équipées d'un plan incliné par exemple pour faciliter la décantation.

Différentes variantes de cassettes réacteur biologique sont possibles, l'essentiel étant qu'il soit possible de sceller leurs bords dans la paroi et/ou le fond de la cuve lors du moulage de cette dernière, sans pour autant abîmer la ou les fonctions prévues, par exemple le lit biologique. En pratique, les cassettes doivent donc présenter un fond si le moulage est effectué à cuve renversé (voir plus loin). Le support du lit peut prendre différentes formes, par exemple tubulaire, sphérique, conique etc. Il est à noter cependant que la forme de la cassette réacteur biologique n'est critique que dans le sens où elle doit être appropriée pour l'utilisation prévue, et qu'elle doit permettre, par sa forme et ses dimensions, la compartimentation d'une cuve de taille et de forme déterminées. Les compartiments d'une cuve peuvent ainsi être formés de cloisons et ou de cassettes.

De cette manière, le montage d'une station d'épuration pour eaux usées est facile et rapide. Cette cassette réacteur biologique, est préfabriquée en atelier. Elle est ensuite scellée dans une cuve lors du moulage de celle-ci et la cuve compartimentée peut ensuite être livrée directement chez le client. L'installation sur place est donc plus rapide et nécessite moins d'outillage lourd.

Un aspect supplémentaire de la présente invention concerne une station d'épuration des eaux usées comprenant une cuve compartimentée moulée telle que décrite ci-dessus.

Avantageusement, la cuve compartimentée telle que définie ci-dessus peut être utilisée pour le traitement des eaux usées.

Ainsi, on dispose d'une station d'épuration à assemblage simple, rapide et peu onéreux. En utilisant une cassette réacteur biologique pré-assemblée, la transformation en station d'épuration est d'autant plus simple et rapide. Elle peut par ailleurs résister à des pressions différentielles élevées en raisons des bords sertis dans la cuve. Finalement, de par son poids réduit, le maniement de cette cuve est grandement facilitée.

Finalement la présente invention concerne une méthode de compartimentation pour mouler des cuves compartimentées. Cette méthode comprend les étapes:
a) de prévoir un moule extérieur déterminant la forme et les dimensions extérieures de la paroi et du fond de la cuve,
b) de prévoir un moule intérieur, divisé à des endroits prévus pour accueillir une ou plusieurs cloisons en matériau fin,
c) de placer une ou plusieurs cloisons en matériau fin aux endroits définis ci-dessus du moule intérieur divisé, les bords des cloisons faisant saillie par rapport aux limites extérieures du moule intérieur,
d) de placer le moule intérieur et les cloisons à l'intérieur du moule extérieur, les bords faisant saillie (par exemple le profil de scellement) se trouvant dans l'espace qui formera la paroi et/ou le fond de la cuve moulée,
e) de mouler la cuve par remplissage de cet espace avec scellement des bords des cloisons dans la paroi et/ou le fond de la cuve.

Le moulage peut être réalisé de n'importe quelle manière appropriée, mais est préférentiellement effectué à cuve renversé, c'est-à-dire que la cuve est moulé avec le fond se trouvant en haut. Après le moulage, l'ensemble est retourné et ensuite les moules extérieurs et intérieurs sont retirés.

Le démoulage peut être effectué par exemple en différé ou en intégral, mais préférentiellement il est effectué en intégral. On entend par démoulage en intégral que le moulage est suivi tout de suite par le démoulage. Cette technique peut être utilisée par exemple pour le béton : la cuve en béton frais avec cloisons scellées dans la cuve qui en résulte est séchée, puis elle est prête pour être livrée. Ainsi, le moule utilisé est rapidement réutilisable, ce qui réduit donc le nombre de moules nécessaires et présente un avantage économique. Un autre avantage de l'invention est que la ou les cloisons ainsi scellé(es) dans la paroi de la cuve renforcent celle-ci au moment du démoulage et durant toute la période de séchage, évitant ainsi par exemple des déformations de la paroi périphérique de la cuve.

Avantageusement, les moules intérieurs et les cloisons insérées dans le moule extérieur présentent une forme sensiblement conique se rétrécissant vers le fond du moule. En effet, dans le cas de moulage de cuves en béton, de la laitance pourrait s'introduire par exemple entre les moules intérieurs et les cloisons et, en se solidifiant, elle pourrait empêcher ou du moins gêner le démoulage. En utilisant des moules intérieurs et/ou des cloisons en forme sensiblement conique comme indiqué, on peut remédier à cet éventuel inconvénient. Le rétrécissement entre le haut et le bas de la cloison insérée, respectivement du moule intérieur, est situé dans la plage de 0,5° à 4°, de préférence de 1° à 2°. L'homme de métier saura que dans ce cas de figure, la cuve, après retournement et démoulage, présente des parois et/ou cloisons dont la section transversale est sensiblement plus étroite en haut de la cloison qu'en bas de cloison.

Des agents de démoulage appropriés peuvent également être utilisés pour faciliter le démoulage. Il est par ailleurs clair que les moyens d'ancrage décrits précédemment augmentent aussi en général la tenue des cloisons lors du démoulage, même à frais (démoulage intégral), réduisant de ce fait le rique d'arrachement des cloisons lors du démoulage.

### Brève description des dessins

D'autres particularités et caractéristiques de l'invention ressortiront de la description détaillée de quelques modes de réalisation avantageux présentés ci-dessous, à titre d'illustration, en se référant aux dessins annexés. Ceux-ci montrent:
Fig. 1 : Vue d'une partie de cuve selon l'invention, montrant une cloison en matériau fin dans une cuve moulée
Fig. 2 : Section de différentes formes de réalisation de profils de bord de cloison, (A) franc, (B), (C) et (D) à ancrage.
Fig. 3 : Vue de profil d'une cloison intégrée selon un mode particulier de l'invention.
Fig. 4 : Vue d'une cloison intégrée selon un mode particulier de l'invention.

### Description d'exécutions préférées

La figure 1 présente une partie de cuve 10 comprenant une paroi périphérique 105 et un fond (non représenté). La cuve 10 est compartimenté par une cloison 100 présentant un bord à ancrage en queue d'aronde 101 scellé dans la paroi 105 lors du moulage.

La figure 2 présente quelques formes particulières de bords 201 de cloisons. Une cloison 200 sensiblement droite (A) présente un bord latéral franc en continuité de la cloison, ce bord peut être scellé par exemple dans une cuve où des pressions différentielles s'exercent sur les parois, sans risque de déboîtement. En revanche, si des différences de pression plus importantes sont à prévoir, des cloisons avec un bord à ancrage comme par exemple en queue d'aronde (B) et (C) ou en forme de cylindre (D), sont préférables pour bloquer la cloison dans la cuve et pour garantir l'étanchéité.

La figure 3 présente une forme de réalisation de la présente invention montrant de profil une cloison 300 intégrée présentant des bords latéraux et inférieurs 301, ces bords étant scellés dans paroi et le fond d'une cuve (non représentée). Dans cette réalisation particulière de l'invention, la cloison présente une section transversale sensiblement plus étroite en haut de la cloison qu'en bas de cloison.

La figure 4 présente une forme de réalisation de la présente invention montrant une cloison intégrée à cassette 403 présentant deux bords latéraux et un bord inférieur 401, ces bords étant en continuité. Cette cassette peut présenter des moyens de rigidification, comme par exemple des rainures 404. Il est en outre possible de fixer différents accessoires, comme par exemple un lit biologique (non représenté) dans cette cassette avec des tiges en matière approprie, ces tiges se termineraient dans les rainures 404 et ne gênent donc pas lors du moulage de la cuve.

## Revendications

1. Cuve moulée compartimentée ayant un fond et une paroi périphérique et comprenant une ou plusieurs cloisons en matériau fin et/ou léger dont les bords sont scellés par moulage dans la paroi et dans le fond de ladite cuve, pour obtenir une étanchéité parfaite entre les compartiments, dans laquelle le fond et la paroi périphérique sont en béton et/ou en fibrociment et dans laquelle la/les cloison(s) en matériau fin et/ou léger sont fabriquée(s) en acier inoxydable et/ou en une matière synthétique imputrescible.

2. Cuve compartimentée selon la revendication 1, **caractérisée en ce que** les bords scellés par moulage dans la paroi et/ou dans le fond présentent un ou plusieurs moyen(s) d'ancrage.

3. Cuve compartimentée selon la revendication 2, **caractérisée en ce que** le ou les moyen(s) d'ancrage présentent une section en forme de queue d'aronde, en forme de poire, en forme de T ou des combinaisons de ceux-ci.

4. Cuve compartimentée selon la revendication 2 ou 3, **caractérisée en ce que** le ou les moyen(s) d'ancrage sont formés par des perforations.

5. Cuve compartimentée selon l'une quelconque des revendications précédentes, **caractérisée en ce que** la paroi et/ou le fond de la cuve présentent en outre des surépaisseurs sur leur face intérieure, aux endroits où les bords desdites cloisons en matériau fin sont scellés par moulage.

6. Cuve compartimentée selon l'une quelconque des revendications précédentes, **caractérisée en ce que** la paroi et/ou la ou les cloison(s) présentent une section verticale conique plus large du coté du fond de la cuve.

7. Cuve compartimentée selon l'une quelconque des revendications précédentes, caractérisée en ce le fond et la paroi périphérique en béton et/ou en fibrociment comprennent d'autres matériaux comme des fibres, des accélérateurs de prise, des hydrofuges, des résines polymères ; ou des combinaisons de ceux-ci.

8. Cuve compartimentée selon l'une quelconque des revendications précédentes, caractérisée en ce la matière synthétique imputrescible est sélectionnée parmi le PVC, le polyéthylène haute densité, le polyéthylène, le polyester, le polypropylène ; ou des combinaisons de ceux-ci.

9. Cuve compartimentée selon l'une quelconque des revendications précédentes, **caractérisée en ce que** la/les cloison(s) en matériau fin et/ou léger est (sont) choisie(s) parmi les cloisons simples, les cloisons dites complexes présentant plus de deux bords latéraux et/ou les cloisons dites intégrées intégrant au moins un compartiment.

10. Cuve compartimentée selon la revendication 9, **caractérisée en ce que** la/les cloison(s) complexes et/ou intégrées forme(nt) une cassette qui est un module pré-équipé pour la réalisation de fonctions particulières dans un compartiment, de préférence une cassette réacteur biologique formant un compartiment pour la dégradation biologique équipée d'un support pour micro-organismes, d'un système d'aération et/ou d'un système de bullage, ou encore une cassette de décantation formant un compartiment pour la décantation, composé d'une des cloisons ci-dessus équipées d'un plan incliné.

11. Méthode de compartimentation de cuves moulées ayant un fond et une paroi périphérique, ladite méthode comprenant les étapes:
a) de prévoir un moule extérieur déterminant la forme et les dimensions extérieures de la paroi et du fond de la cuve,
b) de prévoir un moule intérieur, divisé à des endroits prévus pour accueillir une ou plusieurs cloisons en matériau fin et/ou léger,
c) de placer une ou plusieurs cloisons en matériau fin et/ou léger auxdits endroits du moule intérieur divisé, les bords desdites cloisons faisant saillie,
d) de placer ledit moule intérieur et lesdites cloisons à l'intérieur du moule extérieur, les bords faisant saillie se trouvant dans l'espace qui formera la paroi et le fond de la cuve moulée,
e) de mouler la cuve par remplissage de cet espace avec scellement des bords des cloisons dans la paroi et le fond de la cuve,
dans laquelle le fond et la paroi périphérique sont en béton et/ou en fibrociment et dans laquelle la/les cloison(s) en matériau fin et/ou léger sont fabriquée(s) en acier inoxydable et/ou en une matière synthétique imputrescible.

12. Méthode de compartimentation de cuves selon la revendication 11, **caractérisée en ce que** la paroi et/ou la ou les cloison(s) présentent une section verticale conique plus large du coté du fond de la cuve.

13. Station d'épuration des eaux usées comprenant une cuve compartimentée selon l'une quelconque des revendications 1 à 10.

14. Utilisation d'une cuve compartimentée selon les revendications 1 à 10 pour le traitement des eaux usées.

## Claims

1. Moulded compartmentalised tank with a bottom and a peripheral wall and comprising one or a plurality of partitions made of fine and/or light material whose edges are sealed by moulding in the wall and the bottom of said tank to obtain a perfect seal between the compartments, in which the bottom and the peripheral wall are made of concrete and/or fibrocement and in which the partition(s) made of fine and/or light material are manufactured from stainless steel and/or a synthetic, rot proof material.

2. Compartmentalised tank according to claim 1, **characterised in that** the edges sealed by moulding in the wall and/or in the bottom have one or a plurality of anchoring means.

3. Compartmentalised tank according to claim 2, **characterised in that** the anchoring means has/have a dovetail shaped section, pear shaped section, T-shaped section or combinations of these.

4. Compartmentalised tank according to claim 2 or 3, **characterised In that** the anchoring means is/are formed by perforations.

5. Compartmentalised tank according to any ane of the previous claims, **characterised in that** the wall and/or the bottom of the tank moreover have extra thicknesses on their inner surface at the places where the edges of said partitions made of fine material are sealed by moulding.

6. Compartmentalised tank according to any one of the previous claims, **characterised in that** the wall and/or the partition(s) have a vertical conical section that is wider at the side of the bottom of the tank.

7. Compartmentalised tank according to any one of the previous claims, **characterised in that** the bottom and the peripheral wall made of concrete and/or of fibrocement comprise other materials, such as fibres, setting accelerators, waterproofing agents, polymeric resins; or combinations thereof.

8. Compartmentalised tank according to any one of the previous claims, **characterised in that** the rot proof synthetic material is selected from PVC, high density polyethylene, polyethylene, polyester, polypropylene; or combinations thereof.

9. Compartmentalised tank according to any one of the previous claims, **characterised in that** the partition(s) made of fine and/or light material is (are) selected from simple partitions, complex partitions having more than two lateral edges and/or integrated partitions integrating at least one compartment.

10. Compartmentalised tank according to claim 9, **characterised in that** the complex and/or integrated partition(s) form(s) a cassette that is a pre-equipped module for carrying out specific functions in a compartment, preferably a bioreactor cassette forming a compartment for biological degradation equipped with a support for microorganisms, a ventilation system and/or a bubbling system, or another cassette for decantation forming a decantation compartment, consisting of one of the above partitions equipped with an inclined plane.

11. Method for compartmentalising moulded tanks having a bottom and a peripheral wall, said method comprising the steps:
a) providing an external mould that determines the shape and the external dimensions of the wall and the bottom of the tank,
b) providing an inner mould, divided at the locations foreseen for receiving one or a plurality of partitions made of fine and/or light material,
c) placing one or a plurality of partitions made of fine and/or light material at said locations of the divided inner mould, wherein the edges of said partitions are protruding.
d) placing said inner mould and said partitions inside the external mould, wherein the protruding edges are positioned in the space that will form the wall and the bottom of the moulded tank,
e) moulding the tank by filling this space and sealing the edges of the partitions in the wall and the bottom of the tank,
in which the bottom and the peripheral wall are in concrete and/or fibrocement and wherein the partition(s) made of fine and/or light material are manufactured from stainless steel and/or a rot proof synthetic material.

12. Method for compartmentalising tanks according to claim 11, **characterised In that** the wall and/or the partltion(s) have a vertical conical section that is wider at the side of the bottom of the tank.

13. Waste water purification system comprising a compartmentalised tank according to any one of claims 1 to 10.

14. Use of a compartmentalised tank according to claims 1 to 10 for treating waste water.

## Patentansprüche

1. Geformter unterteilter Bottich mit einem Boden und einer Umfangswand, aufweisend eine oder mehrere Trennwände aus einem feinen und/oder leichten Material, deren Ränder in der Wand und in dem Boden des Bottichs vergossen sind, um eine einwandfreie Dichtigkeit zwischen den Abteilungen zu erhalten, wobei der Boden und die Umfangswand aus Beton und/oder aus Asbestzement bestehen und wobei die Trennwand (Trennwände) aus feinem und/oder leichtem Material aus rostfreiem Stahl und/oder aus einem nichtfaulanden Kunststoff gefertigt ist (sind).

2. Unterteilter Bottich nach Anspruch 1, **dadurch gekennzeichnet, dass** die vergossenen Ränder in der Wand und/oder in dem Boden ein oder mehrere Verankerungsmittel umfassen.

3. Unterteilter Bottich nach Anspruch 2, **dadurch gekennzeichnet, dass** das oder die Verankerungsmittel einen schwalbenschwanzförmigen, einen birnenförmigen oder einen T-förmigen Querschnitt oder eine Kombination aus diesen Formen darstellt (darstellen).

4. Unterteilter Bottich nach Anspruch 2 oder 3, **dadurch gekennzeichnet, dass** das oder die Verankerungsmittel durch Perforationen gebildet ist (sind).

5. Unterteilter Bottich nach einem der vorhergehenden Ansprüche, **dadurch gekennzeichnet, dass** die Wand und/oder der Boden des Bottichs des Weiteren an ihrer/seiner Innenseite an den Stellen Wülste aufweist, an denen die Ränder der Trennwände aus feinem Material vergossen sind.

6. Unterteilter Bottich nach einem der vorhergehenden Ansprüche, **dadurch gekennzeichnet, dass** die Wand und/oder die Trennwand oder die Trennwände einen konischen vertikalen Querschnitt darstellt (darstellen), der an der Bodenseite des Bottichs breiter ist.

7. Untertellter Bottich nach einem der vorhergehenden Ansprüche, **dadurch gekennzeichnet, dass** der Boden und die Umfangswand aus Beton und/oder Asbestzement andere Materialien aufweisen, wie Fasern, Abbindungsbeschleuniger, Dichtungsmittel, Polymerharze oder Kombinationen von diesen.

8. Unterteilter Bottich nach einem der vorhergehenden Ansprüche, **dadurch gekennzeichnet, dass** der nichtfaulende Kunststoff ausgewählt ist aus PVC, Polyethylen hoher Dichte, Polyethylen, Polyester, Polypropylen oder Kombinationen von diesen.

9. Unterteilter Bottich nach einem der vorhergehenden Ansprüche, **dadurch gekennzeichnet, dass** die Trennwand (die Trennwände) aus feinem und/oder leichtem Material aus einfachen Trennwänden, sogenannten komplexen Trennwänden, die mehr als zwei seitliche Ränder aufweisen, und/oder sogenannten integrierten Trennwänden, die mindestens eine Abteilung integrieren, ausgewählt ist (sind).

10. Unterteilter Bottich nach Anspruch 9, **dadurch gekennzeichnet, dass** die komplexe(n) und/oder integrierte(n) Trennwand (Trennwände) eine Kassette bildet (bilden), die ein bereits ausgestattetes Modul zur Realisierung von besonderen Funktionen in einer Abteilung ist, vorzugsweise eine Bioreaktor-Kassette, die eine Abteilung zum biologischen Abbau bildet, die mit einem Träger für Mikroorganismen, einem Belüftungssystem und/oder einem Durchperlsystem ausgerüstet ist, oder aber eine Klärkassette, die eine Abteilung zum Klären bildet, die aus einer der vorstehenden Trennwände gebildet ist, die mit einer schiefen Ebene versehen ist.

11. Verfahren zum Unterteilen von geformten Bottichen mit einem Boden und einer Umfangswand, wobei das Verfahren folgende Schritte aufweist:
a) Vorsehen einer Außenform, die die Form und die Außenmaße der Wand und des Bodens des Bottichs bestimmt,
b) Vorsehen einer Innenform, die an vorgesehenen Stellen unterteilt ist, um eine oder mehrere Trennwände aus feinem und/oder leichtem Material aufzunehmen,
c) Platzieren einer oder mehrerer Trennwände aus feinem und/oder leichtem Material an den Stellen der unterteilten Innenform, wobei die Ränder der Trennwände hervorstehen,
d) Platzieren der Innenform und der Trennwände im Inneren der Außenform, wobei sich die vorstehenden Ränder in dem Raum befinden, der die Wand und den Boden des geformten Bottichs bilden soll,
e) Formen des Bottichs durch Füllen dieses Raums mit einer Verankerung der Ränder der Trennwände in der Wand und dem Boden des Bottichs,
wobei der Boden und die Umfangswand aus Beton und/oder Asbestzement bestehen, und wobei die Trennwand (die Trennwände) aus feinem und/oder leichtem Material aus rostfreiem Stahl und/oder einem nichtfaulenden Kunststoff gefertigt ist (sind).

12. Verfahren zur Unterteilung von Bottichen nach Anspruch 11, **dadurch gekennzeichnet, dass** die Wand und/oder die Trennwand (die Trennwände) einen vertikalen konischen Querschnitt aufweist (aufweisen), der an der Bodenseite des Bottichs breiter ist.

13. Kläranlage für Abwässer, aufweisend einen unterteilten Bottich nach einem der Ansprüche 1 bis 10.

14. Verwendung eines unterteilten Bottichs nach den Ansprüchen 1 bis 10 zur Behandlung von Abwässern.
